# EUROPÄISCHE PATENTSCHRIFT

(11) **EP 2 333 291 B1**
(45) Veröffentlichungstag und Bekanntmachung des Hinweises auf die Patenterteilung: **08.01.2014**
(21) Anmeldenummer: 09177449.7
(22) Anmeldetag: 30.11.2009
(51) Int. Cl.: F02M 25/08, B60K 15/035

(54) **Kraftstofftank**
Fuel tank
Réservoir de carburant

(43) Veröffentlichungstag der Anmeldung: 15.06.2011
(73) Patentinhaber: Ford Global Technologies, LLC, Dearborn, MI 48126 (US)
(72) Erfinder: Schoenfuss, Steffen, 51519 Odenthal (DE)
(74) Vertreter: Drömer, Hans-Carsten

(56) Entgegenhaltungen:
- EP-A1- 1 510 804
- US-A1- 2004 173 013
- US-A1- 2006 016 253
- US-A1- 2007 084 274

## Beschreibung

Die Erfindung betrifft einen Kraftstofftank, der eine Verbindungsleitung von einem Filterelement zu einem Frischluftfilter aufweist, gemäß dem Oberbegriff des Anspruchs 1.

Üblicherweise weisen Kraftstofftanks eine Vielzahl von Leitungen, wie zum Beispiel eine Befüllungsleitung, eine Entlüftungsleitung und die Verbindungsleitung von dem Filterelement zu dem Frischluftfilter auf, um nur einige beispiele zu nennen. Derartige Kraftstofftanks mit dem dazu gehörigen Leitungssystem sind hinreichend bekannt, weshalb hier nicht näher darauf eingegangen wird.

Die US 2004/0173013 A1 befasst sich mit einer Leckprüfvorrichtung für ein Kraftstoffdampfentlüftungssystem. Anhand einer Pumpe wird das System durch einen Luftströmungsweg unter Druck gesetzt oder entspannt. Die Leckprüfvorrichtung weist eine Motoreinheit, welche die Pumpe zur Beaufschlagung oder zur Verringerung von Druck antreibt, sowie eine fahrzeugeigene Energieversorgung und eine Spannungssteuerschaltung auf. Die Spannungsteuerschaltung steuert eine Batteriespannung aus der fahrzeugintemen Energieversorgung auf eine vorbestimmte Spannung und führt der Motoreinheit einen Strom zu. Weiter ist die Spannungssteuerschaltung in einem Lufteinlassdurchlass oder einem Luftauslassdurchlass angeordnet. Die Luft wird in den Motor durch den Lufteinlassdurchlass eingeführt. Mit dem Kraftstoffdampfentlüftungssystem wird verhindert, dass in einem Tank erzeugter Kraftstoffdampf in die Atmosphäre emittiert wird. Der Kraftstoffdampf wird zeitweilig in einem Adsorptionsfilter adsorbiert und in dem Kraftstoffdampfentlüftungssystem zurückgehalten. In einem vorbestimmten Betriebszustand der Brennkraftmaschine, wird der Kraftstoffdampf dieser zugeführt. Ein bewegliches Teil kann mit seinem Anstoßabschnitt auf einen Ventilsitz gesetzt werden, der an dem Ende eines Ventilverbindungsströmungsweges auf der Seite einer Ventilkammer geformt ist. Ist der Anstoßabschnitt gegen den Ventilsitz gesetzt, ist ein Luftströmungsweg und ein offener Strömungsweg miteinander verbunden wobei weiterhin der Luftströmungsweg und der offene Strömungsweg sowie der Ventilverbindungsströmungsweg voneinander getrennt sind. Das bewegliche Teil wird elektromagnetisch angetrieben, indem eine Steuereinheit eine Spule mit Energie versorgt, so dass eine elektromagnetische Kraft auf einen Kern wirkt, welcher das bewegliche nach oben zieht.

Die US2006/0016253 A1 befasst sich ebenfalls mit einer Leckprüfvorrichtung für ein Kraftstoffdampfentlüftungssystem. Die Leckprüfvorrichtung weist eine elektrische Pumpe auf, die eine von einem Motor angetriebene Pumpeinheit hat, welche zur Beaufschlagung oder Verringerung von Druck von dem Motor angetrieben wird. Die Pumpe erzeugt eine Druckdifferenz zwischen dem inneren und dem äußeren der Entlüftungsvorrichtung. Die Leckprüfvorrichtung weist ferner eine Drehzahlsteuereinrichtung auf, welche die Motordrehzahl auf eine vorbestimmte Drehzahl steuert. Weiter offenbart die US 2006/0016253 A1 eine Steuereinheit welche eine Spule mit Energie versorgt, so dass eine elektromagnetische Kraft erzeugt wird. Diese bewirkt ein Verschieben eines Grundkörpers entlang der Welle nach oben, um so eine Verbindungsleitung durch einen Ventilsitz hindurch mit einer Pumpleitung verbinden zu können. Gleichzeitig wird eine Verbindung einer Tankleitung durch den Ventilsitz hindurch von der Atmosphärenleitung isoliert, also getrennt. So ist eine Luftströmung aus dem Behälter zur Atmosphäre, also zur Umgebung hin unterbrochen.

Die EP 1 510 804 A1 befasst sich mit einem Verfahren und einer Vorrichtung zur Leckdiagnose in einem Behälter. Die Leckdiagnosevorrichtung umfasst Mittel eines Bezugsantriebsstromes einer elektrischen Pumpe, wenn Luft mittels der elektrischen Pumpe durch eine Bezugsöffnung gepumpt wird. Die Vorrichtung hat weiter Mittel zum Diagnostizieren des Vorhandenseins eines Dampflecks, durch Abfragen eines minimalen und nachfolgender Werte für den Antriebsstrom einer elektrischen Pumpe wenn Luft mittels der elektrischen Pumpe im Bypass zu der Bezugsöffnung in den zu überprüfenden Behälter gepumpt wird. Weiter umfasst die Vorrichtung Mittel zum Berechnen eines relativen Antriebsstromes, des Bezugsstromes und des minimalen Antriebsstromes , sowie eines Flächenverhältnisses und Mittels zum Vergleichen des Flächenverhältnisses mit einem Bezugsniveau wenn zumindest ein vorbestimmter Zustand erreicht ist, um das Vorhandensein eines Lecks zu erfassen.

Das Filterelement ist zum Beispiel als Aktivkohlefilter ausgeführt, und soll z. B. Kohlenwasserstoffe aus Kraftstoffgasen filtern, so dass diese nicht in die Umgebung gelangen können. Hierzu ist das Filterelement beispielhaft zwischen dem Kraftstofftank und dem Frischluftfilter des Verbrennungsmotors angeordnet.

Ein Kraftstofftank mit zugeordnetem Leitungssystem ist z. B. in der US 7,481,101 B1 offenbart. Zwischen einem Aktivkohlefilter und der Atmosphäre ist ein Unterdruck erzeugendes Pumpmodul angeordnet, welches ein Schaltventil und einen Bypass aufweist. In dem Schaltventil sind Bohrungen eingebracht. In einem Zustand, welcher als "OFF State" bezeichnet wird, kommuniziert die Umgebung über eine der Bohrungen mit der Eingangsseite des Aktivkohlefilters. Bei einem "On State" dagegen kommuniziert der Aktivkohlefilter über die andere Bohrung mit einer Pumpenseite. So ist ein geschlossenes System offenbart, gleich ob sich das Schaltventil in seinem OFF oder in seinem On State befindet.

In der US 5,651,349 beschäftigt sich ebenfalls ein Kraftstofftank mit zugeordnetem Leitungssystem, insbesondere beschäftigt sich die US 5,651,349 mit einem Verfahren zur Überwachung eines Entlüftungssystems und mit dem Entlüftungssystem selbst. Ein Aktivkohlefilter steht zum einen mit dem Kraftstofftank und zum anderen mit dem Verbrennungsmotor in Verbindung. An dem Aktivkohlefilter ist ein Ventil angeordnet, um Luft in den Aktivkohlfilter einlassen zu können.

Der Kraftstofftank bzw. das entsprechende System wird insbesondere nach Fertigstellung des gesamten Kraftfahrzeuges einer Dichtigkeitsprüfung unterzogen. Dies ist dem so genannte "end of line test" enthalten, also Bestandteil der abschließenden Abnahme des Kraftfahrzeuges durch den Hersteller. Bei der Überprüfung des Kraftstofftanks mit dem daran angeschlossenen (Leitungs-)System wird die Verbindungsleitung von dem Filterelement getrennt. Mit dem Filterelement wird ein externes Druckerzeugungsmittel verbunden, so dass ein entsprechender Drucktest durchführbar ist, welcher anzeigt, ob der Kraftstofftank bzw. das entsprechende Leitungssystem Leckagen, also Undichtigkeiten hat. Ein solcher Drucktest ist allgemein bekannt. Werden keine Undichtigkeiten festgestellt, sollte die Verbindungsleitung wieder mit dem Filterelement verbunden werden, so dass nur gefilterte Frischluft in den Kraftstofftank gelangen kann.

Trotz der eingeführten und praktizierten Qualitätssicherungssysteme in der Kraftfahrzeugindustrie kann es jedoch vorkommen, dass aufgrund menschlichen Versehens die Verbindungsleitung nach erfolgreicher Durchführung des Drucktests nicht wieder mit dem Filterelement verbunden wird. In einem solchen Falle, könnte bei einem Normalbetrieb des Kraftfahrzeuges bzw. des Verbrennungsmotors ungefilterte Frischluft durch das Filterelement in den Kraftstofftank gelangen. Beispielsweise könnten so Flüssigkeiten oder Feststoffe in den Kraftstofftank gelangen, da die Verbindung zum Frischluftfilter nicht besteht. Selbstverständlich sind derartige Verunreinigungen als besonders schädlich zu betrachten.

Der Erfindung liegt daher die Aufgabe zugrunde, einen Kraftstofftank der Eingangs genannten mit einfachen Mitteln so zu verbessern, dass auch nach dem Durchführen seines Drucktests stets eine Verbindung des Filterelementes zum Frischluftfilter ohne besondere Maßnahmen durchzuführen sichergestellt ist.

Erfindungsgemäß wird die Aufgabe durch einen Kraftstofftank mit den Merkmalen des Anspruchs 1 gelöst, wobei ein Diagnoseventil zwischen dem Filterelement und dem Frischluftfilter angeordnet ist, das einen Durchgangskanal aufweist, der in einer Betriebsposition einen Durchgang für Betriebsgase bildet, und das einen Diagnosekanal aufweist, der in einer Diagnoseposition mit einem externen Druckerzeugungsmittel verbunden ist, und der in der Diagnoseposition einen Diagnosedurchgang zum Filterelement bildet.

Wesentlich ist, dass das Diagnoseventil nicht nur für einen so genannten "end of line test" extra zwischen dem Filterelement und dem Frischluftfilter montiert wird. Mit der Erfindung ist das Diagnoseventil ständig, also dauerhaft zwischen dem Filterelement und der Frischluftfilter angeordnet, und wird vor dem Drucktest montiert, und nach dem Drucktest nicht wieder entfernt. Damit ist sichergestellt, dass die Verbindungsleitung nicht mehr von dem Filterelement gelöst werden muss, um einen Drucktest durchzuführen, weswegen vorteilhaft sichergestellt ist, dass stets über den Frischluftfilter strömende und in diesem gefilterte Frischluft in den Kraftstofftank gelangt. Vorteilhaft ist weiter, dass mittels des ständig angeordneten bzw. montierten Diagnoseventils, im Bedarfsfalle ein Drucktest durchgeführt werden kann, indem einfach ein externes Druckerzeugungsmittel mit dem Diagnoseventil verbunden wird. Eine nach dem "end of line test" durchzuführende Dichtigkeitsprüfung kann z.B. erforderlich sein, wenn entsprechende Überwachungseinrichtungen Fehlfunktionen und/oder Leckagen anzeigen. Ein solcher Drucktest könnte in entsprechend ausgerüsteten Werkstätten durchgeführt werden.

Zweckmäßig im Sinne der Erfindung ist, wenn das Diagnoseventil Verbindungselemente aufweist, welche jeweils mit einer Filterseite und mit einer Frischluftfilterseite der Verbindungsleitung mediumdicht verbindbar sind. Natürlich kann das Diagnoseventil mit einem seiner Verbindungselemente auch direkt entweder mit einem entsprechenden Ausgang des Frischluftfilters oder mit einem entsprechenden Eingang (bezogen auf die Strömungsrichtung der Frischluft) des Filterelementes verbunden werden.

In vorteilhafter Ausführung sind die Verbindungselemente als Einsteckstutzen ausgeführt, welche mit ihrem Außenumfang an den entsprechenden Innenumfang entweder der Verbindungsleitung oder der anderen Komponente angepasst ist, je nach dem wo das Diagnoseventil angeordnet wird.

So kann das Diagnoseventil in einfacher Ausgestaltung einfach über eine Steckverbindung mediumdicht mit den entsprechenden Komponenten dauerhaft, aber gewollt lösbar, verbunden werden. Natürlich können noch Verstärkungselemente, zum Beispiel in der Ausgestaltung als Schraubschelle vorgesehen sein, um die jeweils mediumdichte Verbindung dauerhaft, aber gewollt lösbar, sicherzustellen.

Zweckmäßig im Sinne der Erfindung ist, wenn das Diagnoseventil einen Grundkörper aufweist, welcher in einem Gehäuse aus der Betriebsposition in die Diagnoseposition überführbar ist. In der jeweiligen Position ist der Grundkörper lagestabil gehalten ist. Der Grundkörper ist in bevorzugter Ausgestaltung im Längsschnitt gesehen zylinderförmig, vorzugsweise als Vollkörper ausgeführt, wobei der Diagnosekanal und der Durchgangskanal erfindungsgemäß in dem Grundkörper eingebracht sind.

In erfindungsgemäßer Ausgestaltung weist der Grundkörper eine Fußseite und eine dazu gegenüberliegende Kopfseite auf. Zwischen der Kopfseite und einer Stirnwand des Gehäuses ist erfindungsgemäß ein Kraftspeicher, in der Ausgestaltung als Federelement angeordnet. An der Fußseite ist ein Anschlussfortsatz angeordnet, welcher das Gehäuse fußseitig überragt.

In der Betriebsposition ist der Durchgangskanal fluchtend zu beiden Verbindungselementen bzw. zu den darin jeweils angeordneten Durchgangsöffnungen angeordnet. Der Durchgangskanal kann in bevorzugter Ausführung geradlinig, also quer zu einer Mittelachse verlaufend in dem Grundkörper eingebracht sein. Dies ist sinnvoll, wenn die sich jeweils gegenüberliegenden Verbindungselemente auf einer gemeinsamen Höhe an dem Gehäuse angeordnet sind. Denkbar ist aber auch, die sich jeweils gegenüberliegenden Verbindungselemente relativ zueinander auf unterschiedlichen Höhen, also in Hochrichtung gesehen versetzt zueinander anzuordnen. Bei einer solchen Ausgestaltung ist es zweckmäßig, wenn der Durchgangskanal einen entsprechend geneigten Verlauf aufweist, um den Durchgang für Betriebsgase zu bilden.

Zur Durchführung eines Drucktests wird der Anschlussfortsatz mit dem externen Druckerzeugungsmittel verbunden. Hierzu kann ein Aufsteckende eines geeigneten Leitungselementes auf den Anschlussfortsatz aufgesteckt werden. Dabei wird der Grundkörper entgegen der Kraft des Kraftspeichers in das Innere des Gehäuses hinein aus der Betriebsposition in die Diagnoseposition verschoben. Hat der Grundkörper die Diagnoseposition erreicht, wird ein sicheres festlegen des Grundkörpers in der Diagnoseposition mit geeigneten Mitteln erreicht. Hierzu kann ein Haltelement an dem Leitungselement vorgesehen sein, welches mit einem an dem Gehäuse angeordneten Haltering zusammenwirkt, und den Grundkörper entgegen der Kraft des Kraftspeichers bzw. entgegen der Federkraft wirkend in der Diagnoseposition lagestabil festhält. An dem Anschlussfortsatz können außenseitig zudem noch sitzverstärkende Elemente angeordnet sein, welche mit entsprechend ausgeführten Gegenelementen an dem Aufsteckende zusammenwirken. Auch der Haltering kann an seiner Oberfläche Rillen oder dergleichen aufweisen, um quasi Rastpositionen für das Haltelement bzw. seines wirkenden Haltebereiches zu bilden.

Der Diagnosekanal weist zwei Abschnitte auf, von denen ein Einleitungsabschnitt in einen Ausleitungsabschnitt übergeht. Der Einleitungsabschnitt ist parallel zu einer Mittelachse des Grundkörpers bzw. des Diagnoseventils mittig in diesem angeordnet. Der Ausleitungsabschnitt schließt sich bezogen auf die Mittelachse beispielhaft in einem spitzen Winkel an dem Einleitungsabschnitt an, und mündet an einem Außenumfang des Grundkörpers. Der Einleitungsabschnitt dagegen ist aus dem Grundkörper heraus in den Anschlussfortsatz hineingeführt und mündet in der Betriebsposition zur Umgebung.

Der Diagnosekanal ist so ausgeführt, dass ein Kontakt bzw. eine Verbindung zu einem der Verbindungselemente in der Betriebposition vermieden ist. Erst wenn sich der Grundkörper in der Diagnoseposition befindet, steht der Diagnosekanal mit dem zum Filterelement orientierten Verbindungselement bzw. mit dessen Durchgangsöffnung in Verbindung.

Ist das externe Druckerzeugungsmittel mit dem Diagnoseventil bzw. mit dem an dem Grundkörper angeordneten Anschlussstutzen verbunden, kann eine Druckprüfung in bekannter Weise durchgeführt werden.

Ist der Drucktest bzw. die Druckprüfung beendet, wird das Aufsteckende von dem Anschlussstutzen entfernt, wodurch der Grundkörper durch ein Entspannen des Kraftspeicherelementes bzw. federkraftbedingt in die Betriebsposition zurückgeführt wird. Um zu erreichen, dass der Grundkörper genau in seine Betriebsposition überführt wird, sind Bewegungsbegrenzungselemente vorgesehen, welche fußseitig an dem Gehäuse angeordnet sind, und etwas in das innere, also in Richtung zur Mittelachse in dieses hineinragen, so dass eine Auflagerstufe gebildet ist, auf welcher sich der Grundkörper fußseitig auflegt. In günstiger Ausgestaltung ist die Auflagerstufe an dem Haltering angeordnet, so dass dieser vorteilhaft eine Doppelfunktion aufweist. Zum einen dient der Haltering zum sicheren festlegen des Grundkörpers in der Diagnoseposition. Zum anderen dient der Haltering mit seiner daran angeordneten Auflagerstufe als Gegenlager für den Grundkörper in seiner Betriebsposition.

Um den Grundkörper sowohl in der Betriebsposition als auch in der Diagnoseposition mit seinem Außenumfang zum Innenumfang des Gehäuses abzudichten sind an dem Grundkörper umlaufende Nuten vorgesehen, in welchen Dichtelemente, z. B. als O-Ringdichtung eingelegt sind, welche mit ihrer äußeren Dichtfläche an dem Innenumfang des Gehäuses anliegen. Beispielhaft sind mehrere Dichtelemente (und Nuten) vorgesehen, welche so angeordnet sind, dass die jeweils gegenüberliegenden Verbindungselemente bzw. deren Durchgangsöffnungen zum einen in der Betriebsposition und zum anderen in der Diagnoseposition jeweils von zwei in Hochrichtung zueinander beabstandet angeordnete Dichtelemente abgedichtet sind. Die jeweilige Durchgangsöffnung ist also in Hochrichtung gesehen zwischen den beiden Dichtelementen angeordnet.

Mit der Erfindung wird erreicht, dass ein Drucktest durchgeführt werden kann, ohne dass die Verbindungsleitung von dem Filterelement, welches bevorzugt als Aktivkohlefilter ausgeführt ist, abgezogen werden muss, da das Diagnoseventil dauerhaft montiert ist. Dadurch ist sichergestellt, dass auch ein Wiederverbinden entfallen kann, so dass ohne besondere Maßnahmen sichergestellt werden kann, dass stets durch den Frischluftfilter geströmte und dort gefilterte Frischluft in den Kraftstofftank bzw. dessen Leitungssystem gelangt, womit Verunreinigung vermieden sind.

Weitere vorteilhafte Ausgestaltungen der Erfindung sind in den Unteransprüchen und der folgenden Figurenbeschreibung offenbart. Es zeigen
- Fig. 1: ein Diagnoseventil in einem Längsschnitt in seiner Betriebsposition, und
- Fig. 2: das Diagnoseventil aus Figur 1 in seiner Diagnoseposition.

In den unterschiedlichen Figuren sind gleiche Teile stets mit denselben Bezugszeichen versehen, so dass diese in der Regel auch nur einmal beschrieben werden.

Figur 1 zeit eine Diagnoseventil 1. Das Diagnoseventil 1 ist beispielhaft in einer Verbindungsleitung 2 angeordnet, welche sich von einem nicht dargestellten Frischluftfilter zu einem nicht dargestellten Filterelement erstreckt, wobei das Filterelement bevorzugt als Aktivkohlefilter ausgeführt ist.

Beispielhaft führt die in der Zeichnungsebene auf der linken Seite des Diagnoseventils 1 führende Verbindungsleitung 2 zum Frischluftfilter, wobei die dazu gegenüberliegende (rechte) Seite zum Filterelement führt.

Die genannten Komponenten sind Bestandteil eines Kraftstofftanks bzw. dessen Leitungssystems eines Kraftfahrzeuges mit Verbrennungsmotor. Mit dem Diagnoseventil 1 kann eine Druckprüfung des Kraftstofftanks bzw. des damit zusammenhängenden Systems, beispielsweise im Rahmen eines so genannten "end of line tests" durchgeführt werden. Das Diagnoseventil 1 ist vorteilhaft dauerhaft montiert, und wird nach dem Drucktest nicht entfernt.

Das Diagnoseventil 1 weist ein Gehäuse 3 auf, in dem ein Grundkörper 4 angeordnet ist. Das Gehäuse 3 weist im dargestellten Längsschnitt eine U-förmige Ausgestaltung mit einem Kopfsteg 5 und zwei U-Schenkeln 6, 7 auf. Fußseitig, also gegenüberliegend zum Kopfsteg 4 ist das Gehäuse 3 geöffnet.

Der Kopfsteg 5 kann auch als Kopfseite 5 bezeichnet werden.

Der U-Schenkel 6 ist an der Frischluftfilterseite des Diagnoseventils 1 angeordnet, wobei der U-Schenkel 7 zu dessen Filterelementseite orientiert ist. Frischluftfilterseitig ist an dem U-Schenkel 6 ein erstes Verbindungselement 8 angeordnet, wobei an der dazu gegenüberliegenden Filterelementseite ein zweites Verbindungselement 9 angeordnet ist. Die beiden Verbindungselemente 8 bzw. 9 sind beispielhaft als Einsteckstutzen 8 bzw. 9 ausgeführt, auf welcher die Verbindungsleitung 2 mit dem entsprechenden Abschnitt mediumdicht aufgesteckt ist. Die in den Figuren 1 und 2 erkennbaren Spalte sind übertrieben, und in der Praxis nicht vorhanden.

Die Verbindungselemente 8 und 9 sind in einer in der Zeichnungsebene angedeuteten Hochrichtung (Pfeil 11) höhenversetzt zueinander angeordnet, was bedeutet, dass das Verbindungselement 9 bezogen auf die Kopfseite 4 tiefer angeordnet ist als das Verbindungselement 8.

Fußseitig ist an dem Gehäuse 3 ein Haltering 12 angeordnet, welcher die Gehäusewand sowohl in Richtung zu einer Mittelachse X als auch von dieser weg orientiert überragt, so dass außenseitig eine Halteoberfläche 13 und innenseitig eine Auflagerstufe 14 gebildet ist.

In dem Grundkörper 4, welcher beispielhaft als zylinderförmiger Vollkörper ausgeführt ist, sind ein Durchgangskanal 16 und ein Diagnosekanal 17 angeordnet. Fußseitig weist der Grundkörper einen Annschlussfortsatz 18 auf, der einen geringeren Durchmesser aufweist als der Grundkörper 4. Kopfseitig ist an dem Grundkörper 5 ein Kraftspeicher 19, in der Ausgestaltung als Federelement angeordnet. Der Kraftspeicher 19 bzw. das Federelement ist anderseitig mit dem Kopfsteg 5 des Gehäuses 3 verbunden.

Bei dem in Figur 1 dargestellten Ausführungsbeispiel ist das Diagnoseventil in seiner Betriebsposition 21 dargestellt. Der Durchgangskanal 16 ist so angeordnet, dass in der Betriebsposition 21 eine Verbindung von dem frischluftfilterseitigen (ersten) Verbindungselement 8 zum filterelementseitigen (zweiten) Verbindungselement 9, also ein Durchgang 22 für Betriebsgase gebildet ist. Betriebsgase sind zum Beispiel gefilterte Frischluft sowie Kraftstoffgase. Da beide Verbindungselemente 8 und 9 höhenversetzt zueinander angeordnet sind, ist der Durchgangskanal 16 in der dargestellten Schnittdarstellung bezogen auf die Mittelachse X entsprechend von der Kopfseite 5 in Richtung zur Fußseite schräg verlaufend ausgeführt.

Der Diagnosekanal 17 weist zwei Abschnitte 23 und 24 auf, und zwar einen Einleitungsabschnitt 23, der in einen Ausleitungsabschnitt 24 übergeht. Der Einleitungsabschnitt 23 ist parallel zu der Mittelachse X verlaufend durch den Anschlussfortsatz 18 in den Grundkörper 4 geführt. Mit seiner Mittelachse X1 ist der Einleitungsabschnitt 23 deckungsgleich zur Mittelachse X, also mittig in den Diagnoseventil 1 bzw. dessen Grundkörper 4 eingebracht. Der Einleitungsabschnitt 23 mündet fußseitig, also an der freien Stirnfläche 26 des Anschlussfortsatzes 18 zur Umgebung, wenn das Diagnoseventil 1 in der Betriebsposition angeordnet ist.

Der Ausleitungsabschnitt 24 ist bezogen auf die Mittelachse X winklig, vorzugsweise in einem spitzen Winkel zum Einleitungsabschnitt 23 angeordnet und mündet mit seiner Mündungsöffnung 27 an einem Außenumfang des Grundkörpers 4.

An dem Außenumfang des Grundkörpers 4 sind umlaufende Nuten 28 eingebracht, in welchen jeweils ein Dichtelement 29 eingelegt ist, welches sich dichtend sowohl an dem Nutgrund als auch an der Innenwand des Gehäuses 2 anlegt. Beispielhaft sind drei Nuten 28 mit jeweils einem Dichtelement 29 vorgesehen.

An dem Außenumfang des Anschlussfortsatzes 18 können sitzverstärkende Elemente 31, zum Beispiel Riefen oder zahnartige Rastelemente angeordnet sein, welche mit entsprechenden Gegenriefen bzw. Gegenrastelementen an einem Aufsteckende eines Leitungsabschnitts zur Verbindung des Anschlussfortsatzes 18 mit einem externen Druckerzeugungselement zusammenwirken. An dem Aufsteckende können auch Haltelemente angeordnet sein, welche mit dem Haltering 12 bzw. mit dessen Halteoberfläche 13 zusammenwirken, um den Grundkörper 4 in der in Figur 2 dargestellten Diagnoseposition 32 zu halten.

In der Diagnoseposition 32 ist der Grundkörper 4 entgegen der Kraft des Kraftspeichers 19 zur Kopfseite 5 des Gehäuses 2 so verschoben, dass der Diagnosekanal 17 mit seinem Ausleitungsabschnitt 24 bzw. mit dessen Mündungsöffnung 27 in Verbindung mit dem filterelementseitigen (zweiten) Verbindungselement 9 tritt. So ist eine Verbindung von dem externen Druckerzeugungsmittel über den Diagnosekanal 17 zum Filterelement und so weiter hergestellt, so dass eine Druckprüfung durchgeführt werden kann. In der Diagnoseposition 32 weist der Durchgangskanal 16 wie dargestellt keine Verbindung mehr weder zu dem Verbindungselement 8 noch zu dem zweiten Verbindungselement 9 bzw. zu deren Durchgangsöffnungen auf.

Die Diagnoseposition 32 wird mittels der zuvor beispielhaft genannten Elemente bzw. Komponenten gehalten, bis die Druckprüfung beendet ist. Natürlich können auch andere als die genannten Komponenten ein festlegen der Diagnoseposition bewirken.

Wie den Figuren 1 und 2 zu entnehmen ist, sind die Nuten 28 und Dichtelemente 29 so angeordnet, dass die Durchgangsöffnungen in den Verbindungselementen 8 und 9 in einer der jeweiligen Positionen 21 bzw. 32 von zwei in Hochrichtung benachbarten Dichtelementen 29 umgeben sind, so dass entweder ein Diagnosedichtbereich 33 oder ein Betriebsdichtbereich 34 gebildet ist. In der Diagnoseposition 32 ist die Fußseite des Grundkörpers 4 bzw. dessen freie Stirnfläche mit dem daran angeordneten Anschlussfortsatz 18 in das innere des Gehäuses 2 geführt.

Wird das Aufsteckende von dem Anschlussfortsatz 18 entfernt, wird der Grundkörper 4 aus der Diagnoseposition 32 aufgrund der in dem Kraftspeicher 19 gespeicherten Kraft, also bevorzugt durch ein Entspannen des Federelementes in die Betriebsposition 21 (Figur 1) zurückgeführt. Günstig ist dabei, dass an dem Haltering 12 die Auflagerstufe 14 angeordnet ist, welche quasi als Bewegungsbegrenzungselement 14 dient, und sicherstellt, dass der Grundkörper 4 genau in der notwendigen Betriebsposition 21 in seiner Bewegung gestoppt wird, so dass der Durchgangskanal 16 den Durchgang 22 bilden kann.

In der Betriebsposition 21 kann das Diagnoseventil 1 dauerhaft in der Verbindungsleitung 2 angeordnet verbleiben. Günstig ist, dass so auch Druckprüfungen außerhalb des "end of line tests", also z. B. bei entsprechenden Warnhinweisen während der Lebensdauer des Kraftfahrzeuges durchgeführt werden können.

## Patentansprüche

1. Kraftstofftank, der eine Verbindungsleitung (2) von einem Frischluftfilter zu einem Filterelement aufweist, zwischen denen ein Diagnoseventil (1) angeordnet ist, das einen in einem Gehäuse (3) angeordneten Grundkörper (4) aufweist,
**dadurch gekennzeichnet, dass**
der Grundkörper (4) fußseitig einen Anschlussfortsatz (18) hat, der einen geringeren Durchmesser aufweist als der Grundkörper (4) und, wobei an dem Grundkörper (4) kopfseitig ein Kraftspeicher (19) als Federelement angeordnet ist, wobei in dem Grundkörper (4) sowohl ein Durchgangskanal (16) und ein Diagnosekanal (17) angeordnet sind, und wobei der Durchgangskanal (16) in einer Betriebsposition (21) einen Durchgang (22) für Betriebsgase bildet, und wobei der Diagnosekanal (17) in einer Diagnoseposition (32) mit einem externen Druckerzeugungsmittel verbindbar in der Diagnoseposition (32) einen Diagnosedurchgang zum Filterelement bildet.

2. Kraftstofftank nach Anspruch 1,
**dadurch gekennzeichnet, dass**
das Diagnoseventil (1) dauerhaft zwischen dem Frischluftfilter und dem Filterelement angeordnet ist.

3. Kraftstofftank nach Anspruch 1 oder 2,
**dadurch gekennzeichnet, dass**
das Diagnoseventil (1) Verbindungselemente (8, 9) aufweist, mit welchen das Diagnoseventil (1) mediumdicht mit der Verbindungsleitung (2) und/oder dem Frischluftfilter und/oder dem Filterelement verbindbar ist.

4. Kraftstofftank nach einem der vorhergehenden Ansprüche,
**dadurch gekennzeichnet, dass**
das Diagnoseventil (1) den Kraftspeicher (19) aufweist, der jeweils kopfseitig zwischen dessen Grundkörper (4) und dessen Gehäuse (2) angeordnet ist.

5. Kraftstofftank nach einem der vorhergehenden Ansprüche,
**dadurch gekennzeichnet, dass**
das Diagnoseventil (1) den Anschlussfortsatz (18) aufweist, mit welchem das externe Druckerzeugungsmittel verbindbar ist, wobei der Diagnosekanal (17) durch den Anschlussfortsatz (18) und dem Grundkörper (4) zu einem Außenumfang des Grundkörpers (4) geführt ist.

6. Kraftstofftank nach einem der vorhergehenden Ansprüche,
**dadurch gekennzeichnet, dass**
das Diagnoseventil (1) bzw. dessen Grundkörper (4) in seiner Diagnoseposition (32) festgelegt ist.

7. Kraftstofftank nach einem der vorhergehenden Ansprüche,
**dadurch gekennzeichnet, dass**
der Diagnosekanal (17) einen Einleitungsabschnitt (23) und einen Ausleitungsabschnitt (24) aufweist, der in der Diagnoseposition (32) mit dem Filterelement in Verbindung steht.

## Claims

1. Fuel tank, which has a connecting line (2) from a fresh air filter to a filter element between which a diagnostic valve (1) is arranged which has a basic body (4) which is arranged in a housing (3), **characterized in that**
the basic body (4) has, on the base side, a connecting extension (18) which has a smaller diameter than the basic body (4), a stored-energy element (19) being arranged as spring element on the head side of the basic body (4), both an operating port (16) and a diagnostic port (17) being arranged in the basic body (4),
and the operating port (16) in an operating position (21) forming a passage (22) for operating gases, and the diagnostic port (17) in a diagnostic position (32) being able to be connected to an external pressure-generating means and in the diagnostic position (32) forming a diagnostic passage to the filter element.

2. Fuel tank according to Claim 1,
**characterized in that**
the diagnostic valve (1) is permanently arranged between the fresh air filter and the filter element.

3. Fuel tank according to Claim 1 or 2,
**characterized in that**
the diagnostic valve (1) comprises connecting elements (8, 9), which serve for connecting the diagnostic valve (1) medium-tightly to the connecting line (2) and/or the fresh air filter and/or the filter element.

4. Fuel tank according to one of the preceding claims,
**characterized in that**
the diagnostic valve (1) comprises the stored-energy element (19), which in each case is arranged on the head side between its body (4) and its housing (2).

5. Fuel tank according to one of the preceding claims,
**characterized in that**
the diagnostic valve (1) comprises the connecting extension (18), to which the external pressure-generating means can be connected, the diagnostic port (17) being led through the connecting extension (18) and the body (4) to an outer circumference of the body (4).

6. Fuel tank according to one of the preceding claims,
**characterized in that**
the diagnostic valve (1) or its body (4) is fixed in its diagnostic position (32).

7. Fuel tank according to one of the preceding claims,
**characterized in that**
the diagnostic port (17) comprises an inlet section (23) and an outlet section (24), which in the diagnostic position (32) is connected to the filter element.

## Revendications

1. Réservoir de carburant, lequel comprend une conduite de liaison (2) à partir d'un filtre à air frais jusqu'à un élément filtre, entre lesquels est disposée une soupape de diagnostic (1) qui comprend un corps de base (4) disposé dans un boîtier (3),
**caractérisé en ce que**
le corps de base (4) a, du côté de sa base, un prolongement de raccordement (18) qui présente un diamètre inférieur à celui du corps de base (4), et un accumulateur d'énergie (19) sous forme d'élément ressort étant disposé sur le corps de base (4) du côté tête, un canal de passage (16) et un canal de diagnostic (17) étant disposés dans le corps de base (4), et le canal de passage (16) formant, dans une position de fonctionnement (21), un passage (22) pour des gaz de fonctionnement, et le canal de diagnostic (17) pouvant, dans une position de diagnostic (32), être relié à un moyen externe de génération de pression et formant, dans la position de diagnostic (32), un passage de diagnostic jusqu'à l'élément filtre.

2. Réservoir de carburant selon la revendication 1, **caractérisé en ce que**
la soupape de diagnostic (1) est disposée en permanence entre le filtre à air frais et l'élément filtre.

3. Réservoir de carburant selon la revendication 1 ou 2,
**caractérisé en ce que**
la soupape de diagnostic (1) comprend des éléments de liaison (8, 9) à l'aide desquels la soupape de diagnostic (1) peut être reliée, de manière étanche aux fluides, à la conduite de liaison (2) et/ou au filtre à air frais et/ou à l'élément filtre.

4. Réservoir de carburant selon l'une quelconque des revendications précédentes,
**caractérisé en ce que**
la soupape de diagnostic (1) comprend l'accumulateur d'énergie (19) qui est disposé respectivement du côté tête entre son corps de base (4) et son boîtier (2).

5. Réservoir de carburant selon l'une quelconque des revendications précédentes,
**caractérisé en ce que**
la soupape de diagnostic (1) comprend le prolongement de raccordement (18) auquel le moyen externe de génération de pression peut être relié, le canal de diagnostic (17) étant guidé à travers le prolongement de raccordement (18) et le corps de base (4) jusqu'à une périphérie extérieure du corps de base (4).

6. Réservoir de carburant selon l'une quelconque des revendications précédentes,
**caractérisé en ce que**
la soupape de diagnostic (1) ou son corps de base (4) est fixé(e) dans sa position de diagnostic (32).

7. Réservoir de carburant selon l'une quelconque des revendications précédentes,
**caractérisé en ce que**
le canal de diagnostic (17) comprend une section d'admission (23) et une section d'évacuation (24) qui est en liaison avec l'élément filtre dans la position de diagnostic (32).
